# EUROPÄISCHE PATENTSCHRIFT

(11) **EP 0 643 214 B1**
(45) Veröffentlichungstag und Bekanntmachung des Hinweises auf die Patenterteilung: **20.08.1997**
(21) Anmeldenummer: 93114840.7
(22) Anmeldetag: 15.09.1993
(51) Int. Cl.: F02D 41/18, F02D 41/04, F02D 41/06

(54) **Korrektur der Starteinspritzzeit**
Correction of the injection period for starting
Correction de la durée d'injection au démarrage

(43) Veröffentlichungstag der Anmeldung: 15.03.1995
(73) Patentinhaber: SIEMENS AKTIENGESELLSCHAFT, 80333 München (DE)
(72) Erfinder: Südholt, Michael, Dipl.-Ing., D-93107 Wolkering/Thalmassing (DE); Wier, Manfred, Dr.-Ing., D-93173 Regensburg (DE)

(56) Entgegenhaltungen:
- EP-A- 0 478 120
- WO-A-91/02225
- US-A- 4 864 998
- US-A- 4 907 556
- US-A- 4 907 557

## Beschreibung

Die Erfindung betrifft ein Verfahren, das es ermöglicht die für den Start von Brennkraftmaschinen vorgegebene Einspritzzeit an die aktuell herrschenden Größen der Außenluft anzupassen.

Bei Brennkraftmaschinen tritt beim Start, insbesondere beim Kaltstart, eine Verarmung des angesaugten Kraftstoff-/Luftgemisches auf. Dies wird verursacht durch die geringe Verdampfung und die starke Wandbenetzung des Kraftstoffs. Außerdem werden bei der niedrigen Anlasserdrehzahl die Kraftstoffteilchen schlecht verwirbelt. Um dies zu kompensieren, wird beim Starten zusätzlich Kraftstoff eingespritzt. Beim Startvorgang treten starke Drehzahlschwankungen auf, so daß der Luftmassenmesser kein verläßliches Signal liefert. Es werden daher feste Einspritzzeitwerte vorgegeben und diese in einem Kennfeld in Abhängigkeit von der Motortemperatur oder der Kühlwassertemperatur abgespeichert, wie dies beispielsweise in der DE-A-41 34 522 beschrieben ist. Diese Werte der Einspritzzeit wurden bei einem bestimmten Luftdruck (Normaldruck) beispielsweise auf dem Prüfstand ermittelt. Herrscht nun aber im aktuellen Startzeitpunkt ein anderer Luftdruck als der Normaldruck, so erhält man falsche Werte für die Einspritzzeit. Diese führen beispielsweise zu einer Überfettung des Kraftstoff-/Luftgemisches, wenn sich das Fahrzeug in größeren Höhen befindet.

Aufgabe der vorliegenden Erfindung ist es daher, ein Verfahren anzugeben, das es gestattet, die Einspritzzeitwerte der Startphase an den wechselnden Außenluftdruck zum Startzeitpunkt anzupassen.

Gelöst wird diese Aufgabe, indem die aus dem Kennfeld ausgelesenen Werte für die Starteinspritzzeit mit einem luftdruckabhängigen Korrekturfaktor modifiziert werden.

Es kann dazu ein Druckmesser verwendet werden, mit dem direkt der Außenluftdruck zum Startzeitpunkt festgestellt wird. Dies ist aber recht aufwendig durch den zusätzlichen Außenluftdruckmesser, der in üblichen Motorsteuerungen nicht vorgesehen ist. Vorteilhafter ist es daher zur Druckkorrektur einen Wert zu verwenden, den die Motorsteuerung aus anderen Steuerverfahren zur Verfügung stellt. Es ist dazu ein beliebiger Wert, der den Außenluftdruck repräsentiert, verwendbar.

Eine solche den Außenluftdruck repräsentierende Größe stellt die Motorsteuerung beispielsweise bei der Luftmassenberechnung zur Verfügung. Im Normalfall wird die in die Brennkraftmaschine strömende Luftmasse durch einen Luftmassenmesser gemessen. Bei Luftmassenmessern mit hoher Ansprechgeschwindigkeit folgt das Ausgangssignal des Luftmassenmessers jeder Pulsation im Luftstrom. Auch rückströmende Luftmassen, wie sie bei Pulsationen der Ansaugluft auftreten, werden fälschlicherweise miterfaßt.

Werden solche Pulsationen erkannt, so werden nicht mehr die Meßwerte verwendet sondern vorgegebenen Werte aus einem Ersatzkennfeld, wie dies in der europäischen Anmeldung =EP 0575 635 A1 92108966.0 beschrieben ist (vergleiche auch mit WO-A-91 02225). Diese Werte wurden zuvor auf dem Prüfstand für einen bestimmten Außenluftdruck (Normaldruck) ermittelt. Auch diese Ersatzluftwerte müssen nun dem tatsächlichen Außenluftdruck angepaßt werden. Dies geschieht, wie beispielsweise in der europäischen Anmeldung = WO 94/02730 92112871.6 beschrieben, indem man in pulsationsfreien Zeiten den gemessenen Luftwert mit dem entsprechenden Ersatzluftwert aus dem Ersatzkennfeld vergleicht. Aus diesem Vergleich erhält man eine Größe (Adaptionsfaktor genannt), die den Außenluftdruck repräsentiert. Der zuletzt berechnete Adaptionsfaktor beziehungsweise der aus der gleitenden Mittelung erhaltene Adaptionsfaktor wird beim Abstellen der Brennkraftmaschine nichtflüchtig gespeichert. Er dient beim erneuten Starten dann als Korrekturfaktor für die Einspritzzeitberechnung.

Aus der US-A 4 864 998 ist eine Einspritzsteuerung für eine Brennkraftmaschine bekannt, bei der aus der Luftmenge und der Drehzahl ein Basiseinspritzwert berechnet wird. Dieser Wert wird mit einem Korrekturfaktor, der laufend aus den bisher berechneten Korrekturfaktoren und dem Wert einer Sauerstoffsonde im Abgastrakt berechnet wird, korrigiert. Wenn die Batterie bei abgestelltem Motor abgetrennt wird, geht dieser gespeicherte Korrekturfaktor verloren. Vor einem Neustart der Maschine wird mittels eines Außenluftdruckmessers ein neuer Korrekturfaktor berechnet und abgespeichert.

Die Erfindung wird im folgenden anhand der Zeichnungsfigur noch näher erläutert.

Zu Verfahrensbeginn A wird im Verfahrensschritt S1 beispielsweise anhand der Motordrehzahl geprüft, ob sich die Brennkraftmaschine in der Startphase befindet. Ist dies nicht der Fall, geht man zur normalen Einspritzsteuerung über. Befindet sich die Brennkraftmaschine aber in der Startphase, so wird im Verfahrensschritt S2 der Wert für die Starteinspritzzeit KTI in Abhängigkeit von der Kühlwassertemperatur einem Kennfeld entnommen. Im Verfahrensschritt S3 wird diese Starteinspritzzeit KTI mit dem Korrekturfaktor KF multipliziert, der einem Speicher entnommen wird, in dem er auch nach Abschalten der Brennkraftmaschine nichtflüchtig gespeichert wurde. Beim erstmaligen Start der Maschine ist dieser Wert KF zu eins gesetzt. Er wird dann während des Betriebs der Brennkraftmaschine laufend aktualisiert beispielsweise, wie oben beschrieben, über den Adaptionsfaktor, wie er zur Korrektur der Ersatzluftwerte, die im Falle von Pulsationen der Ansaugluft statt der gemessenen Werte Verwendung finden, ermittelt wird. Er berechnet sich beispielsweise in diesem Fall nach der Formel:$\text{KF = LW / LE ∗ TF,}$ wobei mit LW, der von einem Luftmesser im Ansaugtrakt der Brennkraftmaschine gemessene Luftwert bezeichnet ist, mit LE der in einem Kennfeld gespeicherte Ersatzluftwert und mit TF ein Temperaturfaktor, der sich berechnet nach der Formel:$\text{TF} \text{=} \sqrt{\frac{\text{293} \text{K}}{\text{t} \text{+273} \text{K}}} \text{.}$

Beim Abschalten der Brennkraftmaschine wird der zuletzt ermittelte Korrekturwert KF dann nichtflüchtig abgespeichert. Im Verfahrensschritt S4 wird mit diesem korrigierten Einspritzwert das Einspritzventil angesteuert. Danach geht man wieder zum Verfahrensanfang A zurück.

## Patentansprüche

1. Verfahren zur Anpassung der Starteinspritzzeit (KTI) einer Brennkraftmaschine an den Druck der Außenluft,
- bei dem die Einspritzzeit zumindest zeitweilig auf der Grundlage von mittels eines Luftmassenmessers gemessenen Luftwerten (LW) und mindestens eines weiteren Betriebsparameters der Brennkraftmaschine ermittelt wird,
- bei Pulsationen der Ansaugluft der Brennkraftmaschine anstelle der vom Luftmassenmesser gelieferten Luftwerte (LW) für die angesaugte Luft Ersatzluftwerte (EW) verwendet werden,
- die Ersatzluftwerte (EW) mittels eines Adaptionsfaktors an den Außenluftdruck angepaßt werden,
- beim Abstellen der Brennkraftmaschine ein Korrekturfaktor (KF), der den Außenluftdruck repräsentiert, gespeichert wird,
- beim erneuten Startvorgang der Brennkraftmaschine der Wert der Starteinspritzzeit (KTI) mit diesem Korrekturfaktor (KF) modifiziert wird wobei diese Starteinspritzzeit unabhängig von beim Start gemessenen Luftmengen- oder Luftmassenwerten festgelegt wird und
- als Korrekturfaktor (KF) der Adaptionsfaktor verwendet wird.

2. Verfahren nach Anspruch 1
**dadurch gekennzeichnet ,**
daß sich der Korrekturfaktor (KF) berechnet nach der Formel:$\text{KF = LW / LE ∗ TF ,}$ wobei mit LW, der vom Luftmassenmesser im Ansaugtrakt der Brennkraftmaschine gemessene Luftwert bezeichnet ist, mit LE der in einem Kennfeld gespeicherte Ersatzluftwert und mit TF ein Temperaturfaktor, der sich berechnet nach der Formel:$\text{TF} \text{=} \sqrt{\frac{\text{293} \text{K}}{\text{t} \text{+273} \text{K}}} \text{.}$

3. Verfahren nach Anspruch 1 oder 2
**dadurch gekennzeichnet ,**
daß der Korrekturfaktor (KF) einer gleitenden Mittelung unterzogen wird.

4. Verfahren nach Anspruch 1
**dadurch gekennzeichnet ,**
daß beim erstmaligen Start der Brennkraftmaschine der Korrekturfaktor (KF) zu eins gesetzt wird.

## Claims

1. Method for adapting the starting injection period (KTI) for an internal combustion engine to the pressure of the external air,
- in which the injection period is determined at least temporarily on the basis of air values (LW) measured by means of an air mass meter and on the basis of at least one further operating parameter of the internal combustion engine,
- substitute air (EW) are used for the values air instead of the air values (LW) supplied by the air mass meter in the event of pulsations of the intake air of the internal combustion engine,
- the substitute air values (EW) are adapted to the external air pressure by means of an adaptation factor,
- a correction factor (KF) which represents the external air pressure is stored when the internal combustion engine is switched off,
- when the internal combustion engine is restarted, the value of the starting injection period (KTI) is modified by means of this correction factor (KF), this starting injection period being defined irrespective of air-quantity or air-mass values measured upon starting, and
- the adaptation factor is used as the correction factor (KF).

2. Method according to Claim 1, characterized in that the correction factor (KF) is calculated in accordance with the following formula:$\text{KF = LW / LE ∗ TF,}$ LW denoting the air value measured by the air mass meter in the intake duct of the internal combustion engine, LE denoting the substitute air value stored in a performance graph, and TF denoting a temperature factor which is calculated in accordance with the following formula:$\text{TF} \text{=} \sqrt{\frac{\text{293} \text{K}}{\text{t} \text{+273} \text{K}}} \text{.}$

3. Method according to Claim 1 or 2, characterized in that the correction factor (KF) is subjected to a process of sliding averaging.

4. Method according to Claim 1, characterized in that when the internal combustion engine is first started the correction factor (KF) is set to one.

## Revendications

1. Procédé pour ajuster la durée d'injection (KTI) au démarrage d'un moteur à combustion interne à la pression de l'air extérieur, au cours duquel :
- la durée d'injection est déterminée, au moins de temps en temps, sur la base de valeurs de l'air (LW) mesurées par un appareil de mesure de la masse d'air, et d'au moins un autre paramètre de fonctionnement du moteur à combustion interne,
- en présence de pulsations de l'air d'aspiration du moteur à combustion interne, on utilise, pour l'air aspiré, à la place des valeurs de l'air (LW) fournies par l'appareil de mesure de la masse d'air, des valeurs de remplacement pour l'air (EW),
- les valeurs de remplacement pour l'air (EW) sont ajustées à la pression de l'air ambiant, au moyen d'un facteur d'ajustement,
- en cas d'arrêt du moteur à combustion interne, un facteur de correction (KF), qui est représentatif de la pression d'air ambiant, est mis en mémoire,
- lors d'une nouvelle opération de démarrage du moteur à combustion interne, la valeur de la durée d'injection au démarrage (KTI) est modifiée au moyen de ce facteur de correction (KF), cette durée d'injection au démarrage étant déterminée indépendamment de valeurs de la quantité d'air ou de masse d'air, mesurées lors du démarrage, et
- on utilise, comme facteur de correction (KF), le facteur d'ajustement.

2. Procédé suivant la revendication 1, caractérisé en ce que le facteur de correction (KF) est calculé d'après la formule:$\text{KF = LW / LE ∗ TF}$
- où on désigne par LW la valeur pour l'air, mesurée par un appareil de mesure d'air dans le collecteur d'aspiration du moteur à combustion interne,
- par LE la valeur de remplacement pour l'air, mise en mémoire dans un champ de caractéristiques, et
- par TF, un facteur de température, que l'on calcule par la formule:$\text{TF =} \sqrt{\frac{\text{293K}}{\text{t+273K}}} \text{.}$

3. Procédé suivant la revendication 1 ou la revendication 2, caractérisé en ce que le facteur de correction (KF) est tiré d'un calcul de moyenne glissante.

4. Procédé suivant la revendication 1, caractérisé en ce que, lorsque le moteur à combustion interne démarre pour la première fois, le facteur de correction (KF) est fixé à 1.
